# EUROPÄISCHE PATENTSCHRIFT

(11) **EP 2 485 625 B1**
(45) Veröffentlichungstag und Bekanntmachung des Hinweises auf die Patenterteilung: **17.08.2016**
(21) Anmeldenummer: 10759889.8
(22) Anmeldetag: 29.09.2010
(51) Int. Cl.: A47G 9/02

(54) **DUVETBEFESTIGUNG**
DUVET FASTENER
FIXATION D'UN DUVET

(30) Priorität: 06.10.2009 CH 15382009
(43) Veröffentlichungstag der Anmeldung: 15.08.2012
(73) Patentinhaber: Billerbeck Schweiz AG, 5525 Fischbach-Göslikon (CH)
(72) Erfinder: ROTH, Albert, CH-5524 Nesselnbach (CH)
(74) Vertreter: Troesch Scheidegger Werner AG
(86) Internationale Anmeldenummer: PCT/EP2010/064387
(87) Internationale Veröffentlichungsnummer: WO 2011/042335

(56) Entgegenhaltungen:
- DE-C- 592 957
- DE-U1- 29 805 318
- GB-A- 1 303 002
- JP-A- 2003 070 608
- US-A- 2 677 834

## Beschreibung

Die vorliegende Erfindung betrifft ein Verfahren zum Kombinieren mindestens zweier Duvets.

Sehr beliebt bei den Endverbrauchern sind sogenannte 4-Jahreszeiten-Duvets. Bei diesen Duvets können ein leichter Sommerteil und ein stärker gefüllter Teil für die Übergangszeit durch Druckknöpfe oder Knopf- und Knopfloch miteinander verbunden werden. Beim Kauf ist man allerdings auf das bestehende Angebot angewiesen und kann daher nicht variieren.

Eine weitere Lösung, welche auf dem Mark angeboten wird, besteht in einer begrenzten Anzahl spezieller Duvets mit Knopflöchern und extra Druckknöpfen, um so zusammengeköpft zu werden. Allerdings erreicht diese Lösung nicht die im Bettenbereich geforderte Feinheit und Weichheit und auch der Umfang der Kombinationsmöglichkeiten ist sehr beschränkt.

Wiederum eine weitere Möglichkeit besteht darin, selbst in Duvets oder Bettdecken im Randbereich Knöpfe oder Druckknöpfe anzunähen, um so verschiedene Duvets miteinander kombinieren zu können. Wiederum entstehen so im Randbereich unangenehme Druckstellen, welche im Bettenbereich nicht erwünscht sind.

In der japanischen Anmeldung JP 2003/070608 wird vorgeschlagen, zwei Duvets miteinander mittels Druckknöpfen zu kombinieren, welche entlang einer Randpartie angeordnet sind. Dabei entstehen die oben erwähnten unangenehmen Druckstellen in den Randpartien. Gemäss einer weiteren Ausführungsvariante in dieser japanischen Druckschrift, werden zwei Duvets mit vom Rand vorstehenden Bändern mit endständigen Druckknöpfen verbunden, wobei das entsprechende Gegenstück erneut in der Randpartie des nächsten Duvets ausgebildet ist, womit wiederum die unerwünschten Druckpartien im Rand entstehen.

Im deutschen Gebrauchsmuster DE 8004038 wird eine Hülle für ein Duvet mit Innenband beschrieben, welches Band durch Ösen des Innenduvets gezogen wird, um das Duvet in der Hülle zu platzieren. Ähnlich wird im deutschen Gebrauchsmuster DE 9012643 ein Duvet in einem sackartigen Bezug angeordnet, wobei zum Verbinden auf dem Duvet im Randbereich Knöpfe vorgesehen sind.

Im US Patent 2 677 834 werden an einer Bettdecke Befestigungsmittel vorgeschlagen, um diese beispielsweise an einem Bettrahmen eines Kinderbettes zu befestigen. Erneut sind im Randbereich die bereits oben erwähnten, störenden Druckknöpfe vorgesehen.

Weiter schlägt die DE 592 957 von Bettdecken vorstehende Laschen vor, welche vorgesehen sind, um mit Knöpfen im Randbereich weiterer Decken verbunden zu werden.

Die Überlegung der vorliegenden Erfindung war es, aus einem Sortiment von verschiedenen Duvets bzw. Bettdecken eine riesige Anzahl von Kombinationsmöglichkeiten zu schaffen. Die Idee war es also, dass man alle Duvets aus verschiedenen Programmen miteinander kombinieren kann, also auch zwei Sommerteile miteinander, für Frierer auch zwei Winterteile, etc. Oder aber, dass man Kaschmirdecken mit Daunendecken kombinieren kann und so weiter.

Aus diesem Grunde wird erfindungsgemäss ein Verfahren gemäss dem Wortlaut nach Ansprüche 1 und 2 vorgeschlagen.

Vorgeschlagen wird, dass ein Duvet bzw. eine Bettdecke vom Rand vorstehende oder am Rand angeordnete vorstehendes Befestigungsmittel vorgesehen sind, um die Bettdecke mit einer weiteren Bettdecke kombinieren zu können.

Vorgeschlagen wird, dass das Befestigungsmittel bandförmig ausgebildet ist, aufweisend je mindestens einen Knopf oder Druckknopf und je mindestens eine Aufnahme für einen Knopf oder Druckknopf.

Das vorgeschlagene Befestigungsmittel wird durch ein sehr schmales textiles Befestigungsbändchen. gebildet, mit einem Druckknopf männlich (Erhöhung) und einem Druckknopf weiblich (Vertiefung zur Aufnahme der Erhöhung), so dass jeweils zwei Bettdecken zusammengeknöpft werden können.

Gemäss einer weiteren Ausführungsvariante wird vorgeschlagen, dass das sehr feine textile Befestigungsbändchen in je mindestens den vier Eckbereichen eines in der Regel rechteckigen Duvets angeordnet ist, je aufweisend die oben erwähnten beiden Druckknöpfe, wobei gegebenenfalls sogenannt kombinierte Druckknöpfe verwendet werden können, welche auf einer Seite den vorstehenden Druckknopfbereich aufweisen und an der Rückseite einen Aufnahmebereich für einen anderen Druckknopf.

Selbstverständlich ist es auch möglich, beispielsweise an den Längsseiten der Duvets Befestigungsbändchen vorzusehen, um ein zuverlässiges Kombinieren von zwei oder mehr Duvets miteinander zu ermöglichen.

Bei den Duvets mit den erfindungsgemäss vorgeschlagenen Befestigungssystemen bzw. textilen Bändchen, kann es sich um sogenannte Sommerdecken handeln, Übergangsdecken, Winterdecken, Kaschmirdecken, Daunendecken, etc.. Den Variationsmöglichkeiten und Kombinationsmöglichkeiten sind durch die Verwendung der Befestigungsbändchen keine Grenzen gesetzt.

Die Stoffe hochwertiger Duvets werden immer feiner und glatter. Dasselbe gilt für hochwertige Bettwäsche. Der Schlafkomfort ist dadurch immer verbessert worden, aber die Duvets rutschen in der Nacht durch die Bewegungen des Schläfers im Bezug bzw. Duvetanzug. Man muss daher immer wieder mühsam die Ecken des Duvets suchen.

Wohl besteht die Möglichkeit, nachträglich an das Duvet in den vier Ecken ein Band mit einem Druckknopf anzunähen und beim Duvetanzug ebenfalls in den Ecken das Gegenstück dazu, um so ein festes Positionieren zu ermöglichen. Damit ergibt sich aber erneut dasselbe Problem wie bereits eingangs erwähnt, dass störende eingenähte Druckknöpfe im Bettbezug bzw. Duvetanzug vorhanden sind, welche insbesondere beim Bügeln öder Mangeln störend in Erscheinung treten.

Mittels dem oben erwähnten erfindungsgemässen Befestigungssystem bzw. den schmalen Bändchen, wird eine Befestigungsmöglichkeit mit der Bettwäsche direkt mit eingeschlossen. So besteht die Möglichkeit, in den Duvetanzügen in den vier Ecken werkseitig bereits jeweils eine feine Schlaufe mit einzuarbeiten, welche Schlaufe die Grundlage ist für ein effektives Befestigungssystem, bei dem im Bettbezug keine störenden Teile zu finden sind.

Bei der Verwendung beispielsweise mit nur einem Duvet oder einer Bettdecke wird das feine Bändchen mittels der Druckknöpfe durch die erwähnte Schlaufe im Innern des Duvetanzuges geführt und mit den vorhandenen zwei Druckknöpfen die Schlaufe geschlossen.

Bei der Verwendung mit zwei Duvets untereinander verbunden beispielsweise zu einer Winterdecke werden die Verbindungslaschen durch die Eckschlaufen im Duvetanzug geführt und dann zusammengeknipst, womit wiederum ein sicheres Positionieren der Duvets im Duvetanzug gewährleistet ist.

Der grosse Nutzen des erfindungsgemäss. definierten Befestigungssystem bzw. Verschlusssystems besteht:
- 1.: In der Verbindung von verschiedenen Decken bzw. Duvets untereinander zur individuellen Kombination,
- 2.: Verbindung der Decke mit dem Duvetanzug bzw. der Bettwäsche, und
- 3.: Verbindung einer Kombination von Duvets mit der Bettwäsche.

Die Erfindung wird nun beispielsweise und unter Bezug auf die beigefügten Figuren näher erläutert:
dabei zeigen:
   Fig. 1 den Eckbereich eines Duvets mit einem erfindungsgemässen Befestigungsbändchen,
   Fig. 2 das Bändchen aus Figur 1 zur Schlaufe geschlossen,
   Fig. 3 zwei aufeinanderliegende Duvets mit jeweils einem Befestigungsbändchen in einem Eckbereich im offenen Zustand,
   Fig. 4 die beiden Duvets aus Figur 3 über die Befestigungsbändchen fest miteinander verbunden, und
   Fig. 5 eine Schlaufe im Innern eines Duvetanzuges verbunden mit einem Befestigungsbändchen im Eckbereich eines Duvets.

In Figur 1 zeigt schematisch den Eckbereich einer Bettdecke bzw. eines Duvets 1 aufweisend einen entsprechenden Randsaum 3. In der Ecke des Duvets 1 ist ein schmales Textilbändchen 5 befestigt, in welchem ein Druckknopf 7 und ein entsprechendes Gegenstück 9 angeordnet sind. Das textile Bändchen 5 kann sowohl aus einem natürlichen Material wie beispielsweise Baumwolle bestehen oder aber aus einem polymeren Material wie beispielsweise Polyester. Der Druckknopf bzw. das Gegenstück können aus einem geeigneten polymeren Material oder aber auch Metall bestehen, wie üblicherweise für derartige Anwendungen verwendet.

Figur 2 zeigt denselben Eckbereich des Duvets 1 aus Figur 1, wobei bei einlagiger Verwendung das Bändchen 5 geschlauft angeordnet ist, mit dem Druckknopf 7 und dem Gegenstück 9 im entsprechenden Eingriff. Dies auch beim beispielsweise "Überwintern" oder "Übersommern", damit nicht die losen Bändchen unkontrolliert herunterhängen.

Figur 3 zeigt nun schematisch je einen Eckbereich zweier Duvets oder Bettdecken 1 und 11 je aufweisend ein loses Befestigungsbändchen 5 und 15, wiederum versehen mit den entsprechenden Druckknöpfen 7 und 19 und den entsprechenden Gegenstücken 9 und 17. Beide Bändchen sind am Randsaum 3 bzw. 13 der entsprechenden Duvets befestigt.

Figur 4 zeigt schematisch die beiden Duvets 1 und 11 verbunden mittels der feinen Bändchen 5 und 15, indem die Druckknöpfe in die jeweiligen Gegenstücke eingedrückt angeordnet sind.

Die Darstellung des Eckbereiches der Duvets dient primär dem besseren Verständnis, wie die Duvets miteinander verbunden werden können. Selbstverständlich können derartige Bändchen zusätzlich zu den Eckbereichen auch an den jeweiligen Längs- und Stirnseiten der Duvets angeordnet werden, um ein positionssicheres Anordnen der beiden Duvets zu gewährleisten.

Figur 5 schliesslich zeigt einen weiteren Vorteil, welchen die vorgeschlagenen Befestigungsbändchen ermöglichen können. In Figur 5 dargestellt ist schematisch ein von innen nach aussen gekehrter Duvetanzug 31 mit einer ebenfalls im Eckbereich angeordneten Schlaufe 33. Durch diese Schlaufe 33 hindurch kann nun das Duvet 1 mittels des textilen Bändchens 5 fest verbunden werden, indem das Bändchen durch die Schlaufe 33 geschlauft und Druckknopf und Gegenstück 7 und 9 miteinander verbunden werden. Damit wird sichergestellt, dass auch bei sehr feinen Duvets diese innerhalb des Duvetanzuges nicht "verrutschen" können, was den Nutzerkomfort erheblich steigern kann.

Bei den in den Figuren 1 bis 5 dargestellten Duvets, Befestigungsmittel, Duvetanzügen, etc. handelt es sich selbstverständlich nur um Beispiele um die vorliegende Erfindung besser zu erläutern. Selbstverständlich ist sie keinesfalls auf die dargestellten Beispiele beschränkt und an Stelle der dargestellten feinen Textilbändchen können beispielsweise auch laschenartige vom Randsaum vorstehende Befestigungsmittel verwendet werden und an Stelle der gezeigten Druckknöpfe beispielsweise sogenannte Klettbandstreifen, etc.

## Patentansprüche

1. Verfahren zum Verbinden von mindestens zwei Duvets oder Bettdecken, wobei mindestens zwei Duvets oder Bettdecken mittels vom jeweiligen Rand vorstehenden oder am Rand angeordneten bandförmigen oder laschenartigen Befestigungsmitteln (5, 7, 9), wie feine Textilbändchen, aufweisend einen Druckknopf und ein Gegenstück dazu, verbunden werden, indem die Bändchen oder Laschen ineinander geschlauft und geschlossen werden.

2. Verfahren zum Verbinden von mindestens zwei Duvets oder Bettdecken, wobei mindestens zwei Duvets oder Bettdecken mittels vom jeweiligen Rand vorstehenden oder am Rand angeordneten feinen Textilbändchen, miteinander verbunden werden, wobei an den Textilbändchen sogenannte Klettbandstreifen zum Verbinden vorgesehen sind.

3. Verfahren nach einem der Ansprüche 1 oder 2, **dadurch gekennzeichnet, dass** die mindestens zwei Duvets oder Bettdecken in mindestens ihren Eckbereichen mittels den von jeweiligen randvorstehenden Befestigungsmitteln verbunden werden.

4. Verfahren nach einem der Ansprüche 1 bis 3, **dadurch gekennzeichnet, dass** die mindestens zwei Duvets oder Bettdecken viereckig bzw. rechteckig ausgebildet sind mit mindestens in den vier Ecken angeordneten Befestigungsmitteln wie textile Bändchen mit Druckknöpfen und Gegenstücken.

5. Verfahren nach einem der Ansprüche 1 bis 4, **dadurch gekennzeichnet, dass** in den Längsseiten und gegebenenfalls Stirnseiten der mindestens zwei Duvets oder Bettdecken weitere Befestigungsmittel vorgesehen sind, wie textile Bändchen mit Druckknopf und Gegenstück.

6. Verfahren nach einem der Ansprüche 1 bis 5, **dadurch gekennzeichnet, dass** es sich bei den mindestens zwei Duvets oder Bettdecken um Sommerduvets, Winterduvets, Übergangsduvets, Kaschmirdecken und/oder Daunendecken handelt.

7. Verfahren nach einem der Ansprüche 1 bis 6, **gekennzeichnet durch** einen Duvetanzug mit innenseitig mindestens in den vier Ecken schlaufenartigen Befestigungsmitteln, vorgesehen um die Befestigungsmittel der Duvets oder Bettdecken wie die textilen Bändchen mit Druckknopf und Gegenstück geschlauft aufzunehmen um ein wenigsten nahezu festes Positionieren des Duvets oder der Bettdecke im Anzug zu gewährleisten.

## Claims

1. Method for connecting at least two duvets or blankets, wherein at least two duvets or blankets are connected by means of strap-shaped or loop-like fastening means (5, 7, 9), such as fine textile ribbons, protruding from the corresponding edge or being arranged at the edge, the fastening means having a snap fastener and a counterpart to it, and by threading the ribbons or the loops into each other and closing them.

2. Method for connecting at least two duvets or blankets, wherein at least two duvets or blankets are connected to each other by fine textile ribbons protruding from the corresponding edge or being arranged at the edge, wherein so-called hook and loop fastener stripes for connecting are provided at the textile ribbons.

3. Method according to one of the claims 1 or 2, **characterized in that** the at least two duvets or blankets are connected by the corresponding fastening means protruding from the edge at least in their corner areas.

4. Method according to one of the claims 1 to 3, **characterized in that** the at least two duvets or blankets are designed four-sided or rather rectangular with fastening means, such as textile ribbons with snap fasteners and counterparts, arranged at least in the four corners.

5. Method according to one of the claims 1 to 4, **characterized in that** further fastening means, such as textile ribbons with snap fastener and counterpart, are provided at the longitudinal sides and if applicable at the narrow sides of the two duvets or blankets.

6. Method according to one of the claims 1 to 5, **characterized in that** the at least two duvets or blankets are summer duvets, winter duvets, transition duvets, cashmere blankets and/or eiderdown quilts.

7. Method according to one of the claims 1 to 6, **characterized by** a duvet cover with loop-like fastening means arranged inside in at least the four corners, provided in order to receive the fastening means of the duvets or the blankets in a looped manner in order to ensure an at least almost firm positioning of the duvet or the blanket in the cover.

## Revendications

1. Procédé pour raccorder au moins deux duvets ou couvertures, dans lequel on raccorde au moins deux duvets ou couvertures par le biais de moyens de fixation (5, 7, 9) disposés au bord ou s'élancés depuis le bord en forme de bandes ou de languettes, comme des petites bandes textiles, présentant une pression et un contre-élément correspondant, les petites bandes ou les languettes étant nouées et fermées.

2. Procédé pour raccorder au moins deux duvets ou couvertures, dans lequel on raccorde entre eux au moins deux duvets ou couvertures par le biais de fines bandes textiles disposées au bord ou s'élancés depuis le bord, des bandes dites velcro étant prévues sur les petites bandes textiles pour le raccordement.

3. Procédé selon l'une des revendications 1 ou 2, **caractérisé en ce que** les au moins deux duvets ou couvertures sont raccordés au moins dans leur zones de coin par le biais des moyens de fixation prévus s'élancés depuis le bord.

4. Procédé selon l'une des revendications 1 à 3, **caractérisé en ce que** les au moins deux duvets ou couvertures sont réalisés carrés ou rectangulaires avec au moins des moyens de fixation dans les quatre coins, tels que des petites bandes textiles avec des pressions et des contre-éléments.

5. Procédé selon l'une des revendications 1 à 4, **caractérisé en ce qu'**il est prévu sur les côtés longitudinaux et le cas échéant sur les faces frontales des au moins deux duvets ou couvertures d'autres moyens de fixation, comme des petites bandes textiles avec pression et contre-élément.

6. Procédé selon l'une des revendications 1 à 5, **caractérisé en ce que** les au moins deux duvets ou couvertures sont des duvets d'été, des duvets d'hiver, des duvets intermédiaires, des couvertures en cachemire et/ou des couettes.

7. Procédé selon l'une des revendications 1 à 6, **caractérisé par** une housse de duvet avec à l'intérieur au moins dans les quatre coins des moyens de fixation de type boucle, prévus pour recevoir les moyens de fixation des duvets ou couvertures, comme les petites bandes textiles, avec pression et contre-élément pour garantir un positionnement quasiment fixe du duvet ou de la couverture dans la housse.
